# EUROPÄISCHE PATENTSCHRIFT

(11) **EP 2 307 256 B1**
(45) Veröffentlichungstag und Bekanntmachung des Hinweises auf die Patenterteilung: **12.12.2012**
(21) Anmeldenummer: 09780077.5
(22) Anmeldetag: 02.07.2009
(51) Int. Cl.: B61L 29/28, B61L 1/16

(54) **VERFAHREN UND VORRICHTUNG ZUM BETREIBEN EINER EISENBAHNSICHERUNGSANLAGE**
METHOD AND DEVICE FOR OPERATING A RAILROAD SECURITY SYSTEM
PROCÉDÉ ET DISPOSITIF POUR FAIRE FONCTIONNER UN ÉQUIPEMENT DE SÉCURITÉ FERROVIAIRE

(30) Priorität: 15.07.2008 DE 102008033712
(43) Veröffentlichungstag der Anmeldung: 13.04.2011
(73) Patentinhaber: Siemens Aktiengesellschaft, 80333 München (DE)
(72) Erfinder: BASSO, Klaus, 31226 Peine (DE); KUTSCHERA, Christoph, 38667 Bad Harzburg (DE); SCHMIDT, Thomas, 38124 Braunschweig (DE)
(86) Internationale Anmeldenummer: PCT/EP2009/058294
(87) Internationale Veröffentlichungsnummer: WO 2010/006926

(56) Entgegenhaltungen:
- EP-A1- 1 101 684
- EP-A2- 0 979 765
- WO-A1-00/76829
- WO-A1-2006/125595
- WO-A1-2009/100292
- DE-A1- 4 308 237
- DE-A1- 19 653 729
- US-B1- 6 241 197
- ASBROCK H ET AL: "Solar-Anrueckmelder ueber Funk" SIGNAL + DRAHT, TELZLAFF VERLAG GMBH. DARMSTADT, DE, Bd. 100, Nr. 1/2, 8. Februar 2008 (2008-02-08), Seiten 36-39, XP001510160 ISSN: 0037-4997

## Beschreibung

Die Erfindung betrifft ein Verfahren zum Betreiben einer Eisenbahnsicherungsanlage, welche Streckeneinrichtungen für spezifische Funktionen, insbesondere zur Einschaltung von Anrückmeldern, aufweist, wobei eine Ansteuerung einer ersten Streckeneinrichtung durch ein von einer zweiten Streckeneinrichtung, insbesondere einem Stellwerk, bedarfsabhängig generiertes, kabellos übertragbares Datentelegramm erfolgt. Derartige Verfahren sind aus US 6,241,197 B1, EP 1 101 684 A1 und EP 0 979 765 A2 bekannt. Dabei wird die zu aktivierende Streckeneinrichtung über das Datentelegramm von einer anderen Streckeneinrichtung, insbesondere einem Stellwerk, angesteuert, wobei letztere Streckeneinrichtung die Information über die Annäherung eines Schienenfahrzeuges besitzt.

Die nachfolgende Beschreibung bezieht sich auf die Ansteuerung eines Anrückmelders, dessen spezifische Funktion Erfindungsgegenstand ist.

Anrückmelder dienen der Bestimmung eines Einschaltzeitpunktes einer stellwerksgesteuerten Bahnübergangssicherungseinrichtung. Üblicherweise ist der Bahnübergang mit einem Hauptsignal gesichert, welches erst dann freie Fahrt signalisieren darf, wenn die Bahnübergangssicherungseinrichtung aktiviert ist, d. h. wenn die Bahnstrecke kreuzender Verkehr verhindert wird. Ohne zusätzliche Einschaltkriterien würden Bahnübergangssicherungseinrichtungen daher bereits mit dem Einstellen der Fahrstraße vom Stellwerk eingeschaltet und blieben bis zur Auflösung der Fahrstraße im gesicherten Zustand. Der kreuzende Verkehr würde infolge dessen unnötig lange gesperrt werden. Um eine zeitgerechte Einschaltung der Bahnübergangssicherungsanlage zu erreichen, wird deshalb eine Anrückmeldung als zusätzliches Kriterium herangezogen. Dazu dient ein Anrückmelder, der sensorisch eine Überfahrt durch ein Schienenfahrzeug detektiert und über erdverlegte Kabel an das Stellwerk meldet, welches daraufhin die Bahnübergangssicherungseinrichtung einschaltet. Der Anrückmelder ist dabei derart an der Bahnstrecke positioniert, dass ein Schienenfahrzeug eine Mindestannäherungszeit an den Bahnübergang benötigt, welche das rechtzeitige Erkennen des Hauptsignals durch den Zugführer ermöglicht, wobei der Abstand zwischen dem Hauptsignal und dem Bahnübergang mindestens dem sicheren Bremsabstand entspricht. Bei dieser Positionierung ist eine ungebremste Fahrt des Schienenfahrzeugs möglich. Der Anrückmelder befindet sich häufig mehrere Kilometer vor dem Stellwerk, so dass für die Übertragung der Anrückmeldeinformation über weite Strecken spezielle Kabel im Gleisbett verlegt werden müssen. Nachteilig ist vor allem der hohe Kostenaufwand, der insbesondere durch den Tiefbau und die regelmäßige Wartung der Kabelkanäle entsteht.

Der Erfindung liegt die Aufgabe zugrunde, die Ansteuerung von Anrückmeldern zu vereinfachen und insbesondere aufwendige Verkabelungen entbehrlich zu machen.

Erfindungsgemäß wird die Aufgabe dadurch gelöst, dass ein zur Bestimmung eines Einschaltzeitpunktes einer Bahnübergangssicherungseinrichtung vorgesehener Anrückmelder mittels eines stellwerkseitig generierten Datentelegrammes angesteuert wird, wobei das Datentelegramm nach Ablauf einer projektierbaren Verzögerungszeit, die mit der Einfahrt eines Schienenfahrzeugs in einen den Anrückmelder aufweisenden Gleisfreimeldeabschnitt beginnt, den Anrückmelder von einem Standby-Modus in einen Aktiv-Modus umschaltet, dass danach der Anrückmelder die Überfahrt des Schienenfahrzeuges registriert und ein diesbezügliches Datentelegramm an das Stellwerk sendet, woraufhin das Stellwerk die Bahnübergangssicherungseinrichtung einschaltet und ein weiteres Datentelegramm erzeugt, welches den Anrückmelder in den Standby-Modus zurückschaltet.

Nachfolgend wird die Erfindung anhand figürlicher Darstellungen näher erläutert.

Es zeigen:
- Figur 1: eine schematische Darstellung verschiedener Streckeneinrichtungen und
- Figur 2: das Funktionsprinzip einer kabellosen Anrückmeldung.

Figur 1 veranschaulicht typische streckenseitige Komponenten einer Eisenbahnsicherungsanlage, umfassend ein Stellwerk 1, einen Anrückmelder 2, ein Hauptsignal 3 und eine Bahnübergangssicherungseinrichtung 4. Diese Streckeneinrichtungen 1 bis 4 sind jeweils mit einem Funkmodul 5 bis 8 ausgestattet. Die Funkmodule 5 bis 8 dienen zum Senden und Empfangen funktionsrelevanter Datentelegramme.

Eine Detaildarstellung bezüglich der Kommunikation zwischen den Funkmodulen 5 bis 8 der Streckeneinrichtungen 1 bis 4 veranschaulicht Figur 2. Es ist ersichtlich, dass das Stellwerk 1 mit einem Gleisfreimeldesensor 9 am Beginn der Strecke verbunden ist. Ein Schienenfahrzeug wird bei eingestellter Fahrstraße von dem Stellwerk 1 durch Gleisbesetztmeldung des Gleisfreimeldeabschnittes, der den Anrückmelder 2 enthält, registriert. Das Stellwerk 1 ist mit einem weiteren Stellwerk 10 in der Nähe der Bahnübergangssicherungseinrichtung 4 über einen LWL-Bus 11 verbunden. Diese Bus-Verbindung zwischen Bereichsstellrechnern 12 und 13 der beiden Stellwerke 1 und 10 wird unter anderem dazu verwendet, im Stellwerk 10 nach Ablauf einer projektierbaren Verzögerungszeit eine Kommandoausgabe zu erzeugen. Daraufhin setzt der Bereichsstellrechner 12 des Stellwerkes 10 einen Relaisausgang auf einer speziellen Baugruppe 14 und kann diesen bei nicht mehr vorhandenem Bedarf, nämlich nach Übertragung der Anrückmeldung, jederzeit wieder zurücksetzen. Ein dem Stellwerk 10 zugeordnetes Funkmodul 15 baut daraufhin eine Funkverbindung zu dem Funkmodul 6 des Anrückmelders 2 auf und aktiviert über ein spezielles Datentelegramm die Überwachungsfunktion des Anrückmelders 2. Wenn der Anrückmelder 2 die Überfahrt des sich nähernden Schienenfahrzeugs erkennt, generiert der Anrückmelder 2 seinerseits ein Datentelegramm, welches über das Funkmodul 6 des Anrückmelders 2 an das Funkmodul 15 des Stellwerkes 10 gesendet wird. Das empfangende Funkmodul 15 steuert daraufhin einen Relaiseingang auf der Baugruppe 14 an und generiert somit ein weiteres Datentelegramm, welches - genau wie beim verkabelten Anrückmelder - als Kriterium für die Einschaltung der Bahnübergangssicherungseinrichtung 4 verwendet wird. Die Aufrechterhaltung des Aktiv-Moduls des Anrückmelders 2 ist damit nicht mehr erforderlich und wird durch Setzen eines Relaisausgangs der Baugruppe 14 in ein weiters Datentelegramm umgesetzt, welches von dem Funkmodul 15 des Stellwerks 10 an das Funkmodul 6 des Anrückmelders 2 gesendet wird. Durch dieses Datentelegramm wird der Anrückmelder 2 von dem Aktiv-Modus in den Standby-Modus zurückgschaltet. Der Standby-Modus sorgt für geringen Energieverbrauch, so dass der Anrückmelder 2 mit einer dezentralen Energieversorgungseinrichtung 16, insbesondere einer Photovoltaikanlage, bestromt werden kann.

## Patentansprüche

1. Verfahren zum Betreiben einer Eisenbahnsicherungsanlage, welche Streckeneinrichtungen für spezifische Funktionen, insbesondere zur Einschaltung von Anrückmeldern, aufweist, wobei eine Ansteuerung einer ersten Streckeneinrichtung durch ein von einer zweiten Streckeneinrichtung, insbesondere einem Stellwerk (1; 10), bedarfsabhängig generiertes, kabellos übertragbares Datentelegramm erfolgt,
**dadurch gekennzeichnet,**
**dass** ein zur Bestimmung eines Einschaltzeitpunktes einer Bahnübergangssicherungseinrichtung (4) vorgesehener Anrückmelder (2) mittels eines stellwerkseitig generierten Datentelegramms angesteuert wird, wobei
- das Datentelegramm nach Ablauf einer projektierbaren Verzögerungszeit, die mit der Einfahrt eines Schienenfahrzeuges in einen den Anrückmelder (2) aufweisenden Gleisfreimeldeabschnitt beginnt, den Anrückmelder (2) von einem Standby-Modus in einen Aktiv-Modus umschaltet,
- der Anrückmelder (2) die Überfahrt des Schienenfahrzeuges registriert und ein diesbezügliches Datentelegramm an das Stellwerk (1; 10) sendet und
- das Stellwerk (1; 10) die Bahnübergangssicherungseinrichtung (4) einschaltet und ein weiteres Datentelegramm erzeugt, welches den Anrückmelder (2) in den Standby-Modus zurückschaltet.

## Claims

1. Method for operation of a railroad protection installation
which has track-section devices for specific functions, in particular for switching on approach signaling means wherein a first track-section device is operated by a data message which can be transmitted without the use of cables and is generated by a second track-section device, in particular a signal box (1; 10) as required, **characterized**
**in that** an approach signaling means (2), which is provided in order to determine a switching-on time for a railroad crossing protection device (4), is operated by means of a data message which is generated in the signal box, wherein
- the data message switches the approach signaling means (2) from a standby mode to an active mode after the end of a configurable delay time which starts when a rail vehicle enters a track-free signaling section which has the approach signaling means (2),
- the approach signaling means (2) registers that the rail vehicle has moved past it and sends a data message relating to this to the signal box (1; 10), and
- the signal box (1; 10) switches on the railroad crossing protection device (4) and produces a further data message which switches the approach signaling means (2) back to the standby mode.

## Revendications

1. Procédé pour faire fonctionner une installation de sécurité ferroviaire, qui a des dispositifs de voie pour des fonctions spécifiques, notamment pour la mise en circuit de répétiteurs, dans lequel on effectue une excitation d'un premier dispositif de voie par un télégramme de données pouvant être transmis sans câble et produit en fonction des besoins par un deuxième dispositif de voie, notamment par un poste ( 1; 10 ) d'aiguillage, **caractérisé**
**en ce qu'**on excite un répétiteur ( 2 ), prévu pour la détermination d'un instant de mise en circuit d'un dispositif ( 4 ) de protection de passage à niveau, au moyen d'un télégramme de données produit du côté du poste d'aiguillage, dans lequel
- le télégramme de données, après expiration d'un temps de retard pouvant être planifié et commençant avec l'entrée d'un véhicule ferroviaire dans un tronçon de voie isolé ayant le répétiteur ( 2 ), fait passer le répétiteur ( 2 ) d'un mode d'attente à un mode actif,
- le répétiteur ( 2 ) enregistre le passage du véhicule ferroviaire et envoie au poste ( 1; 10 ) d'aiguillage un télégramme de données à ce sujet et
- le poste ( 1; 10 ) d'aiguillage met le dispositif ( 4 ) de sécurité d'un passage à niveau en circuit et envoie un autre télégramme de données, qui remet le répétiteur ( 2 ) dans le mode d'attente.
